# EUROPÄISCHE PATENTSCHRIFT

(11) **EP 3 245 661 B1**
(45) Veröffentlichungstag und Bekanntmachung des Hinweises auf die Patenterteilung: **03.10.2018**
(21) Anmeldenummer: 16703094.9
(22) Anmeldetag: 03.02.2016
(51) Int. Cl.: H01H 85/041, H01H 85/175

(54) **SCHMELZSICHERUNGSBAUELEMENT**
FUSE COMPONENT
COMPOSANT DE COUPE-CIRCUIT À FUSIBLE

(30) Priorität: 15.04.2015 DE 202015101840 U
(43) Veröffentlichungstag der Anmeldung: 22.11.2017
(73) Patentinhaber: Inter Control Hermann Köhler Elektrik GmbH & Co. KG, 90411 Nürnberg (DE)
(72) Erfinder: PÖSSNICKER, Peter, 90562 Heroldsberg (DE)
(74) Vertreter: Stippl, Hubert
(86) Internationale Anmeldenummer: PCT/EP2016/052220
(87) Internationale Veröffentlichungsnummer: WO 2016/165844

(56) Entgegenhaltungen:
- EP-A2- 1 237 173
- DE-U1- 9 407 550
- JP-A- 2013 077 583
- JP-B2- 3 618 135
- US-A1- 2009 015 365

## Beschreibung

Die vorliegende Erfindung betrifft ein Schmelzsicherungsbauelement, zum Beispiel eine Stromsicherung zur Überstromsicherung. Vorzugsweise betrifft die vorhergehende Erfindung eine sogenannte Kleinstsicherung für Oberflächenmontage aus der Gruppe der Geräteschutzsicherungen gemäß der IEC 60127 Teil 4 mit Anwendungsschwerpunkt für Gleichspannungen.

### Technologischer Hintergrund

Schmelzsicherungsbauelemente sind Überstromschutzeinrichtungen, die durch das Abschmelzen eines Schmelzleiters einen Stromkreis unterbrechen, sobald die Stromstärke einen bestimmten Wert für eine vorgegebene Zeit überschreitet.

Kleinstsicherungen kommen als Geräteschutzsicherungen z. B. in Netzteilen, Fernseh- und Rundfunkgeräten sowie Messgeräten zum Einsatz. Der grundsätzliche Aufbau beinhaltet zwei Anschlusskontakte (Endkappen) verbunden durch das eigentliche Sicherungselement in Form von Draht oder leitenden (metallischen) Schichten, die von einem elektrisch isolierenden Gehäuse derart ummantelt sind, dass heiße Dämpfe oder Funken im Moment des Auslösens der Sicherung keine Gefahr für umliegende Bauteile oder den Sicherungsträge, wie Sicherungshalter und gedruckte Leiterplatten darstellen. Kenngrößen solcher Kleinstsicherungen sind Nennstrom, Nennspannung, Auslösecharakteristik und Ausschaltvermögen, besonders das Bemessungsausschaltvermögen. Um bei Kleinstsicherungen ein hohes Ausschaltvermögen zu gewährleisten, ist der den Schmelzleiter beinhaltende Innenraum des isolierenden Gehäuses mit einem Löschmittel, z.B. Sand gefüllt. Glüht der Schmelzleiter durch, bildet sich ein Lichtbogen aus, der in Richtung der Endkappen läuft. Die impulsartige Energiezufuhr erzeugt ein Lichtbogenplasma beruhend auf Stoßionisation der den Schmelzleiter umgebenden (Gas-)Moleküle, einhergehend mit einer starken Erwärmung und Druckentwicklung im Innenraum der Kapselung. Durch den Druckanstieg wird der Lichtbogen gelöscht, sobald die Lichtbogenbrennspannung die treibende Quellenspannung, die an den Anschlusskontakten der Sicherung anliegt, überschreitet. Ein definierter, sprunghafter Druckanstieg ist daher bis zum einem gewissen Grad, der max. Druckstabilität des Sicherungsgehäuses, erwünscht. Um einen definierten Druckanstieg einzustellen, können Druckausgleichskanäle vorgesehen sein, die einen zu sprunghaften Druckanstieg zur Vermeidung einer Zerstörung der Sicherung verhindern sollen. Die Druckausgleichskanäle dienen dazu, Überdruckspitzen im Innenraum gezielt zu begrenzen.

### Nächstliegender Stand der Technik

Ein Schmelzsicherungsbauelement gemäß dem Oberbegriff des Anspruchs 1 ist aus der EP 1 455 375 B1 bekannt. Dieses bekannte Schmelzsicherungsbauelement umfasst einen Schmelzleiter, der im Innenraum eines zylinderförmigen Röhrchens näherungsweise diagonal verlaufend angeordnet ist und an seinen Enden um die Stirnseiten des Röhrchens herumgeführt wird, sodass die Enden des Schmelzleiters auf der Außenwand des Röhrchens aufliegen. Beide Enden des Röhrchens sind jeweils mit einem elastisch verformbaren Dichtungsstopfen versehen, der in die jeweilige stirnseitige Öffnung des Röhrchens eingepresst ist. Der Dichtungsstopfen presst einen kurzen Abschnitt des Schmelzleiters an die Innenwand des Röhrchens an, wodurch Druckausgleichskanäle entstehen. Diese Kanäle bewirken einen langsamen Ausgleich des Innenraumdrucks, so dass ein sprunghafter Druckanstieg im Innenraum sich auf den Schmelzleiter löschend auswirken kann. Auf die jeweiligen Stirnseiten des Röhrchens werden Kunststoffplättchen gelegt und mit elektrisch leitenden Endkappen versiegelt, damit die Endkappen mit dem Schmelzleiter in elektrischem Kontakt stehen. Dieses bekannte Schmelzsicherungsbauelement ist sehr aufwendig im Aufbau und schwierig in der Montage und erfordert komplexe und störungsanfällige automatisierte Montageprozesse. Ferner offenbart das Dokument US 2009/0015365 A1 ein Schmelzsicherungsbauelement gemäß dem Oberbegriff des Anspruchs 1.

### Aufgabe der vorliegenden Erfindung

Die Aufgabe der vorliegenden Erfindung besteht darin, ein neuartiges Schmelzsicherungsbauelement zur Verfügung zu stellen, welches bei einer sicheren Funktion eine vereinfachte Montage ermöglicht.

### Lösung der Aufgabe

Die vorstehende Aufgabe wird durch ein erfindungsgemäßes Schmelzsicherungsbauelement gemäß den Merkmalen des Anspruchs 1 gelöst.

Zweckmäßige Ausgestaltungen der Erfindung werden in den abhängigen Ansprüchen beansprucht.

Das erfindungsgemäße Schmelzsicherungsbauelement nach Anspruch 1 ermöglicht eine besonders einfache und einem automatisierten Prozess zugängliche Montage. Erfindungsgemäß ist der Isolationskörper längsgeteilt. Er umfasst vorzugsweise mehrere, beispielsweise zwei, längsverlaufenden Schalen aus einem elektrisch isolierenden Material. Dies ermöglicht es, den Schmelzleiter in einfacher Weise in eine der Schalen einzulegen und diese mit den weitere(n) Schale(n) zur Komplettierung des Isolationskörpers zusammenzufügen. Im jeweiligen Endbereich des Isolationskörpers bilden die Schalen im zusammengesetzten Zustand einen Kanal, der den Schmelzleiter bis zur jeweiligen Endkappe hin umhüllt. Vorzugsweise besitzt hierzu mindestens eine Schale, vorzugsweise jede der Schalen eine längsverlaufende Ausnehmung. Der Schmelzleiter kann hierdurch zunächst in die Ausnehmung der einen Schale eingelegt werden. Anschließend wird die Schale mit mindestens einer weiteren Schale zusammengefügt, so dass der Schmelzleiter vorzugsweise formschlüssig in dem hierdurch gebildeten Kanal aufgenommen ist. Dies ermöglicht eine besonders schnelle und auch automatisiert durchführbare Fertigung des Isolationskörpers mit innen liegendem Schmelzleiter.

Erfindungsgemäß verläuft der Kanal parallel zur Längsrichtung des Isolationskörpers, vorzugsweise entlang der Mittelachse desselben. Diese Anordnung ist durch die erfindungsgemäße Konstruktion in einfacher Weise möglich. Gleichzeitig wird hierdurch erreicht, dass der Schmelzleiter immer den größtmöglichen Abstand zu den Innenwänden des Isolationskörpers aufweist. Ein Kontaktieren des Schmelzleiters mit den Seitenwänden des Isolationskörpers wird in den Belastungsphasen der Sicherung vermieden, in denen sich der Fehlerstrom, der letztendlich zum Auslösen der Sicherung führt, langsam, meistens in Form einer ansteigenden Rampe aufbaut, so dass durch die Materiallängung, bzw. Dehnung des Schmelzleiterelementes, bedingt durch die Fixierung an den Endkappen und definierten Länge des Isolationskörpers eine Biegung im Innenraum des selben auftritt.

Zweckmäßigerweise besitzen die Schalen ineinandergreifende Formen und bilden durch ihre Symmetrie rotationssymmetrisch eine Einheit.

Insbesondere sind die Schalen im zusammengesetzten Zustand durch mindestens eine, quer zur Längsachse des Isolationskörpers verlaufende Stufe axial zueinander fixiert. Hierdurch wird ein Zusammenfügen der Schalen erleichtert, da sich die Schalen beim Zusammenfügen hinsichtlich ihrer Längsposition gegenseitig justieren.

Dadurch, dass die jeweilige Schale eine zumindest im Wesentlichen L-förmige Querschnittsform aufweist, wird zusätzlich auch eine in Umfangsrichtung wirksame Positionierung während des Zusammenfügens erleichtert.

Zweckmäßigerweise greift ein an der einen Schale vorgesehener Vorsprung in eine an der anderen Schale vorgesehene Ausnehmung ein. Dies unterstützt ein positionsgerechtes Zusammenfügen der einzelnen Schalen miteinander. Zweckmäßigerweise wird der Isolationskörper durch zwei Längsschalen bzw. Halbschalen gebildet.

In vorteilhafter Weise handelt es sich bei den Schalen um Spritzgießteile aus spritzgiessfähigem Material. Als Material wird Polyamid, vorzugsweise wärmebeständiges Polyamid aus der Klasse PA6 eingesetzt. Dieses Material ist spritzgiessfähig und besitzt darüber hinaus eine vorteilsweise selbstverlöschende Eigenschaft. Denkbar sind jedoch weitere Kunststoffgranulate, deren Formstabilität längerfristig in einem Temperaturbereich größer 200°C gegeben ist und deren brandhemmenden Eigenschaften in der Klassifizierung unter UL-94 zu finden sind.

Vorzugsweise besitzen die Schalen eine identische Form. Hierdurch können die Produktionskosten weiter gesenkt werden.

Der Schmelzleiter weist vorzugsweise abgewinkelte, insbesondere abgeflachte Enden auf. Mit diesen abgewinkelten, abgeflachten Enden kann der Schmelzleiter auch schon vorgefertigt sein. Die abgewinkelten Enden sind vorteilhaft, da nach Einlegen des Schmelzleiters und dem Zusammensetzen der Halbschalen das jeweilige Ende des Schmelzleiters ohne weitere Bearbeitung mit den nachträglich aufgesetzten Endkappen in Zwischenlage zur Stirnseite des Isolationskörpers und somit in elektrischem Kontakt zur Endkappe eingepresst werden kann und ein nachträgliches axiales Stauchen des Schmelzleiters vermieden wird.

Vorzugsweise sind die Schalen mittels Verbindungsmittel miteinander unmittelbar unlösbar verbunden. Insbesondere können die Schalen auch miteinander durch Ultraschallschweißen oder ähnliche verbindungstechnologische Verfahren verbunden sein.

Vorteilhaft ist den Endbereichen der Halbschalen mindestens eine Vertiefung, vorzugsweise in Form mindestens einer entlang des Umfangs quer zur Längsachse des Schmelzsicherungsbauelements verlaufenden Nut, vorgesehen. Hierdurch ist es möglich, die Endkappe nach deren Aufsetzen auf den Isolationskörper mittels eines in die Vertiefung eingreifenden Vorsprungs sicher zu fixieren.

Vorzugsweise dient die Vertiefung oder Nut dazu, Material der Endkappe vorzugsweise durch Crimpen, in den Bereich der Vertiefung oder Nut zu verpressen und so neben der axialen Stabilisierung der Gehäusehälften auch eine seitliche Fixierung in Richtung der Montageführungsachse bereitstellt.

Vorzugsweise nimmt der Kanal den Schmelzleiter spaltfrei auf.

Gemäß einer besonderen Ausführungsform sind die Endkappe und der Schmelzleiter durch Laserlöten, Widerstandslöten oder Induktionslöten elektrisch miteinander kontaktiert. Es handelt sich dabei um eine indirekte Erwärmung der Materialoberflächen, die zu einer Hartlötverbindung führt. Diese Verbindung wird ohne Zusatzstoffe, wie Lot und Flussmittel erzielt und vermeidet dadurch Rückstände in Form von organischen Massen, die den Lichtbogen negativ beeinflussen können, so dass die Brenndauer, bzw. Druckentfaltung zu einer Explosion des Sicherungsgehäuses führen können. Voraussetzung ist dafür die gleiche Beschaffenheit der zu verbindenden Oberflächen der Materialien. Hinsichtlich thermischer Belastung und Prozesszeiten bei der Fertigung solcher Sicherungen sind Zinnoberflächen auf dem Schmelzleiter und der Endkappe vorzuziehen. Je nach Anpressdruck der Kappen auf den Isolationskörper kann auf den Hartlötprozess verzichtet werden, so dass die langfristig bestehende Flexibilität des Isolationskörpers einen ausreichenden Anpressdruck des Schmelzleiters an die Endkappe ausübt. Jedoch ist eine elektrische Stabilisierung des Schmelzleiters an die Kappe anzustreben, da jegliche nachträgliche Wärmebelastung in Form von Einlöten der Sicherung in elektrische Schaltungen, die Ankopplung unter Umständen so stark verändern kann, dass die Sicherung ihre spezifizierten Eigenschaften verliert.

In besonders vorteilhafter Weise bilden die beiden Halbschalen im zusammengesetzten Zustand mit montierten Endkappen einen einheitlichen quaderförmigen Isolationskörper aus unter Vermeidung von Stufen oder Absätzen im Bereich des Übergangs von Endkappe zu Isolator. Dadurch wird erreicht, dass eine flächige, insbesondere plane stirnseitige Auflagefläche zwischen Endkappe bzw. Isolationskörper und dem jeweiligen Einsatzbereich entsteht, die für eine Kontaktierung vorteilhaft ist. Außerdem kann der Einsatz von Fixierkleber im Endkappenbereich vermieden oder zumindest erheblich reduziert werden.

### Beschreibung der Erfindung anhand von Ausführungsbeispielen

Eine zweckmäßige Ausgestaltung der vorliegenden Erfindung wird nachstehend anhand von Zeichnungsfiguren näher erläutert. Wiederkehrende Merkmale sind der Übersichtlichkeit halber lediglich einmal mit einer Bezugsziffer versehen. Es zeigen:
- Fig. 1: eine Längsschnittdarstellung eines Schmelzsicherungsbauelementes gemäß der Erfindung;
- Fig. 2: eine perspektivische Explosionsdarstellung des Schmelzsicherungsbauelementes gemäß Fig. 1;
- Fig. 3: eine Teilschnittdarstellung des Schmelzsicherungsbauelementes in der Schnittebene A-A von Fig. 1 sowie
- Fig. 4: eine perspektivische Darstellung einer Ausgestaltung des erfindungsgemäßen Schmelzsicherungsbauelementes im zusammengebauten Zustand.

Die Bezugsziffer 1 in Fig. 1 bezeichnet das erfindungsgemäße Schmelzsicherungsbauelement in seiner Gesamtheit. Es handelt sich hierbei vorzugsweise um eine sogenannte Kleinstsicherung gemäß der Anforderungen aus dem für Sicherungen zugrunde liegenden Normenwerk IEC 60/127 Teil 4. Das Schmelzsicherungsbauelement 1 umfasst einen aus einem elektrisch isolierenden Material bestehenden Isolationskörper 3 sowie zwei auf das jeweilige Ende des Isolationskörpers 3 aufgesetzte, elektrisch leitfähige Endkappen 4.

Der Isolationskörper 3 umfasst zwei in Längsrichtung geteilte, identische Halbschalen 5a, 5b, die gemeinsam einen Hohlraum 14 sowie einen jeweils am Ende des Hohlraums sich anschließenden Kanal, der den Schmelzleiter 2 formschlüssig aufnimmt, bilden. Der Kanal 6 verläuft entlang der Mittelachse des Isolationskörpers 3 und mündet jeweils in die Stirnseite des Isolationskörpers 3.

Der Isolationskörper 3 besitzt an seinen beiden Endbereichen einen Bereich 13, der den Schmelzleiter 2 formschlüssig und vorzugsweise spaltfrei umschließt und den im Hohlraum 14 freiliegenden Bereich des Schmelzleiters 2 von der zugehörigen Endkappe 4 isoliert. Hierdurch wird erreicht, dass der Lichtbogen nicht zur Endkappe durchschlagen kann, bzw. ein Durchschmelzen dieser bewirkt, so dass das Lichtbogenplasma aus dem Sicherungsinnenraum austreten kann mit einer weiterführenden Beschädigung nahestehender Bauteile.

Im Bereich der jeweiligen Endkappe 4 ist eine Vertiefung 10 im Isolationskörper 3 vorgesehen, in die ein entsprechender Vorsprung 11 der jeweiligen Endkappe 4 eingreift und Letztere am Isolationskörper 3 fixiert.

Diese Fixierung entsteht zweckmäßigerweise dadurch, dass die Endkappe 4 auf das Ende des Isolationskörpers 3 aufgecrimpt wird, d. h. Material der Endkappe 4 in die Vertiefung 10 eingepresst wird.

Der Isolationskörper 3 ist derart geformt, dass er eine plane, stirnseitige Auflagefläche 12 für die jeweilige Kappe 4 bildet. Eine plan ausgeführte Auflagefläche 12 des Isolationskörpers 3 verbessert die Kontaktierung des Schmelzleiters 2 mit der jeweiligen Endkappe.

Der Schmelzleiter 2 weist an seinen Stirnseiten, vgl. auch Fig. 2, zwei abgewinkelte sowie abgeflachte Endbereiche 15a, 15b auf, die sich zwischen der jeweiligen Stirnseite 12 des Isolationskörpers 3 sowie der jeweiligen Kappe 4 im Presssitz befinden. Alternativ oder zudem kann die Endkappe 4 sowie der jeweilige Endbereich 15a, 15b des Schmelzleiters durch ein Lötverfahren, wie zum Beispiel Laserlöten, Widerstandslöten oder Induktionslöten, elektrisch miteinander kontaktiert sein.

Fig. 2 zeigt eine Explosionsdarstellung der einzelnen Teile des in Fig. 1 dargestellten Schmelzsicherungsbauelements 1. Der Isolationskörper 3 ist bei dieser Ausgestaltung aus zwei in Längsrichtung geteilten Halbschalen 5a sowie 5b aufgebaut.

Jede der beiden Halbschalen 5a, 5b besitzt je eine langgestreckte halbkreisförmige Ausnehmung 6a, 6b, die zusammen den Kanal 6 zur Aufnahme des Schmelzleiters 2 bilden. Aus der Darstellung gemäß Fig. 2 wird weiterhin deutlich, dass jede Halbschale 5a, 5b Formelemente aufweist, die im Zusammenwirken mit entsprechend ausgebildeten Formelementen der benachbarten Halbschale einen Formschluss bewirkt, der die beiden Halbschalen 5a, 5b in Längsrichtung und/oder in Umfangsrichtung zueinander in der Fügeposition fixieren. So wird beispielsweise der im Bereich der Abstufung 7 rückgesetzte Bereich der Halbschale 5b durch einen entsprechend vorspringenden (nicht in Fig. 2 ersichtlichen) Bereich der Halbschale 5a ausgefüllt und hierdurch eine axiale Verrastung sichergestellt.

Aus Fig. 2 wird ebenfalls ersichtlich, dass die beiden Halbschalen 5a, 5b eine L-förmige Querschnittsform besitzen.

Wie aus den Fig. 2 und 3 ersichtlich ist, sind in der jeweiligen Halbschale 5a, 5b Aussparungen bzw. Ausnehmungen 8 sowie entsprechend ausgebildete Vorsprünge bzw. Rastzungen 9 vorgesehen, die in die Ausnehmungen 8 an der gegenüberliegenden Halbschale eingreifen und hierdurch ermöglichen, dass die beiden Halbschalen 5a, 5b zusammengefügt in Position bleiben, was für einen automatisierten Produktionsprozess von großem Vorteil ist. Aus Fig. 3 wird ebenso sichtbar, wie die beiden Halbschalen 5a, 5b aufgrund der jeweiligen halbkreisförmigen Kanalabschnitte 6a, 6b den Kanal 6 für den Schmelzleiter 2 bilden, indem der Schmelzleiter 2 formschlüssig und spaltfrei aufgenommen ist.

In zusammengefügtem Zustand können die beiden Halbschalen 5a, 5b im Bedarfsfall mittels eines Verbindungsmittels unlösbar miteinander verbunden werden. Vorzugsweise geschieht dies durch Ultraschallschweißen. Bei einem Verschweißen der Halbschalen 5a, 5b kann der Innenraum 14 bei Bedarf noch druckstabiler ausgeführt werden.

Die Verbindung der Enden 15a, 15b des Schmelzleiters 2 mit der jeweiligen Endkappe 4 erfolgt vorzugsweise mittels indirektem Laserlöten. Allerdings kann die Verbindung auch durch Widerstandslöten oder Induktionslöten erfolgen. Das Löten erfolgt vorzugsweise ohne Lötzusatz, wodurch die Produktion von organischen Verbindungen vermieden wird. Auch die sonst erforderliche Verwendung hochschmelzender Lote auf PbSnAg- oder PbAg-Basis kann vermieden werden.

In zusammengefügtem Zustand der beiden Halbschalen 5a, 5b werden die Endkappen 4 aufgeschoben und, wie bereits eingangs beschrieben, mit dem Isolationskörper 3 vercrimpt. Das fertige Schmelzsicherungsbauelement 1 der vorliegenden Erfindung besitzt die aus der Fig. 4 ersichtliche, quaderförmige Form.

Die vorliegende Erfindung ermöglicht die Zurverfügungstellung eines neuartigen Schmelzsicherungsbauelements mit lichtbogenbeherrschenden Eigenschaften sowie einer besonders einfach und auch automatisierbar durchführbaren Montage unter Vermeidung von Zusatzstoffen wie Lot- und/oder Löschmittel. Der Aufbau ermöglicht auch eine Skalierung, sodass auch kleinere, insbesondere kürzere Gehäuseabmessungen in einfacher Weise herstellbar sind. Die vorliegende Erfindung stellt daher eine ganz besondere Weiterentwicklung des existierenden Standes der Technik dar und liefert darüber hinaus die Möglichkeiten, neben einem Bemessungsschaltvermögen für Wechselspannungen auch ein solches für Gleichspannungen spezifizieren zu können. Der gesamte konstruktive Aufbau bewirkt eine Begrenzung der Lichtbogenphase unter anstehender / treibender Quellspannung und ist somit nicht auf die Nullpunktdurchgänge der Quellenspannung angewiesen. Insofern liegt der Anwendungsschwerpunkt dieser Sicherungskonstruktion im DC-Bereich der Applikationsebene. Darüber hinaus sind keine weiteren Löschmittel erforderlich, so dass durch die thermische Isolation des Schmelzleiters zum Isolationsgehäuse eine träge Sicherungscharakteristik abgebildet werden kann.

### BEZUGSZEICHENLISTE

- 1: Schmelzsicherungsbauelement
- 2: Schmelzleiter
- 3: Isolationskörper
- 4: Endkappe
- 5a: Halbschale
- 5b: Halbschale
- 6: Kanal
- 7: Stufe
- 8: Ausnehmung
- 9: Rastzunge
- 10: Vertiefung
- 11: Vorsprung
- 12: Auflagefläche
- 13: Bereich
- 14: Hohlraum
- 15a: Ende Schmelzleiter
- 15b: Ende Schmelzleiter

## Patentansprüche

1. Schmelzsicherungsbauelement (1) mit einem Schmelzleiter (2),
wobei der Schmelzleiter (2) sich innerhalb eines Isolationskörpers (3) befindet und
der Schmelzleiter (2) sich zwischen den beiden Stirnseiten des Isolationskörpers (3) erstreckt,
die Stirnseiten des Isolationskörpers (3) jeweils mit elektrisch leiten den Endkappen (4) verschlossen sind und
die Endkappen (4) mit dem Schmelzleiter (2) in elektrischem Kontakt stehen,
der Isolationskörper (3) aus mindestens zwei Schalen (5a, 5b) zusammengesetzt ist und die Schalen (5a, 5b) im zusammengesetzten Zustand einen den Schmelzleiter (2) aufnehmenden Kanal (6) bilden,
der Kanal (6) parallel zur Längsrichtung des Isolationskörpers (3), vorzugsweise entlang der Mittelachse derselben, verläuft,
die Schalen (5a, 5b) in zusammengesetztem Zustand durch mindestens eine Stufe (7) axial zueinander fixiert sind,
**dadurch gekennzeichnet, dass**
die jeweilige Schale (5a, 5b) eine zumindest im Wesentlichen L-förmige Querschnittsform aufweist, und
eine an der Schale (z. B. 5a) vorgesehene Rastzunge (9) in eine an der anderen Schale (z. B. 5b) vorgesehene Ausnehmung (8) eingreift.

2. Schmelzsicherungsbauelement (1) nach Anspruch 1, **dadurch gekennzeichnet, dass** der gesamte Isolationskörper (5) aus mindestens zwei, vorzugsweise längsverlaufenden Schalen (5a, 5b) aufgebaut ist.

3. Schmelzsicherungsbauelement (1) nach Anspruch 1 oder 2, **dadurch gekennzeichnet, dass** die Schalen (5a, 5b) eine ineinandergreifende Form besitzen.

4. Schmelzsicherungsbauelement (1) nach mindestens einem der vorhergehenden Ansprüche, **dadurch gekennzeichnet, dass** die Schalen (5a, 5b) Spritzgießteile sind.

5. Schmelzsicherungsbauelement (1) nach mindestens einem der vorhergehenden Ansprüche, **dadurch gekennzeichnet, dass** die Schalen identische Form besitzen.

6. Schmelzsicherungsbauelement (1) nach mindestens einem der vorhergehenden Ansprüche, **dadurch gekennzeichnet, dass** der Schmelzleiter (2) abgewinkelte Enden (15a, 15b) aufweist.

7. Schmelzsicherungsbauelement (1) nach Anspruch 6, **dadurch gekennzeichnet, dass** sich das jeweilige Ende (15a bzw. 15b) des Schmelzleiters (2) in einem Presssitz zwischen der stirnseitigen Innenwand der jeweiligen Kappe (6) und der jeweiligen Stirnfläche des Isolationskörpers (3) befindet.

8. Schmelzsicherungsbauelement (1) nach mindestens einem der vorhergehenden Ansprüche, **dadurch gekennzeichnet, dass** die Halbschalen (5a, 5b) mittels Verbindungsmittel miteinander unmittelbar unlösbar verbunden sind.

9. Schmelzsicherungsbauelement (1) nach mindestens einem der vorhergehenden Ansprüche, **dadurch gekennzeichnet, dass an** den Endbereichen der Halbschalen (5a, 5b) eine Vertiefung (10), vorzugsweise eine entlang des Umfangs quer zur Längsachse des Schmelzsicherungsbauelements (1) verlaufende Nut, vorgesehen ist.

10. Schmelzsicherungsbauelement (1) nach Anspruch 9, **dadurch gekennzeichnet, dass** die Endkappe (4) einen nach innen gerichteten Vorsprung (11) aufweist, der in die Nut (10) des Isolationskörpers (3) eingreift.

11. Schmelzsicherungsbauelement (1) nach mindestens einem der vorhergehenden Ansprüche, **dadurch gekennzeichnet, dass** die Endkappe (4) und der Isolationskörper (3) durch Crimpen miteinander verbunden sind.

12. Schmelzsicherungsbauelement (1) nach mindestens einem der vorhergehenden Ansprüche, **dadurch gekennzeichnet, dass** der Kanal (6) den Schmelzleiter (2) spaltfrei aufnimmt.

13. Schmelzsicherungsbauelement (1) nach mindestens einem der vorhergehenden Ansprüche, **dadurch gekennzeichnet, dass** die Endkappe (4) und der Schmelzleiter (2) durch Laserlöten, Widerstandslöten oder Induktionslöten elektrisch miteinander kontaktiert sind.

14. Schmelzsicherungsbauelement (1) nach mindestens einem der vorhergehenden Ansprüche, **dadurch gekennzeichnet, dass** ein hohes Gleichspannungsbemessungsschaltvermögen gegeben ist, ohne Verwendung zusätzlicher Löschmittel.

15. Schmelzsicherungsbauelement (1) nach mindestens einem der vorhergehenden Ansprüche, **dadurch gekennzeichnet, dass** die Endkappen (4) und das Isolationsgehäuse (3) zumindest im Wesentlichen eine Ebene bilden und somit eine plane Auflage auf Leiterplatten gewährleisten.

## Claims

1. Fuse component (1) comprising a fusible element (2),
wherein the fusible element (2) is located inside an insulation body (3) and
the fusible element (2) extends between the two end sides of the insulation body (3),
the end sides of the insulation body (3) are in each case closed by electrically conductive end caps (4) and
the end caps (4) are in electrical contact with the fusible element (2),
the insulation body (3) is composed of at least two shells (5a, 5b) and the shells (5a, 5b), in the assembled state, form a channel (6) which receives the fusible element (2),
the channel (6) runs parallel in relation to the longitudinal direction of the insulation body (3), preferably along the centre axis thereof,
the shells (5a, 5b), in the assembled state, are axially fixed to one another by at least one step (7),
**characterized in that**
the respective shell (5a, 5b) has an at least substantially L-shaped cross-sectional shape, and
a latching tongue (9), which is provided on the shell (for example 5a), engages into a recess (8) which is provided on the other shell (for example 5b).

2. Fuse component (1) according to Claim 1, **characterized in that** the entire insulation body (5) is constructed from at least two, preferably longitudinally running, shells (5a, 5b).

3. Fuse component (1) according to Claim 1 or 2, **characterized in that** the shells (5a, 5b) are of interengaging form.

4. Fuse component (1) according to at least one of the preceding claims, **characterized in that** the shells (5a, 5b) are injection-moulded parts.

5. Fuse component (1) according to at least one of the preceding claims, **characterized in that** the shells are of identical form.

6. Fuse component (1) according to at least one of the preceding claims, **characterized in that** the fusible element (2) has angled-away ends (15a, 15b).

7. Fuse component (1) according to Claim 6, **characterized in that** the respective end (15a or 15b) of the fusible element (2) is press-fitted between the end-side inner wall of the respective cap (6) and the respective end face of the insulation body (3).

8. Fuse component (1) according to at least one of the preceding claims, **characterized in that** the half-shells (5a, 5b) are directly connected to one another in a non-detachable manner by means of connecting means.

9. Fuse component (1) according to at least one of the preceding claims, **characterized in that** a depression (10), preferably a groove which runs along the circumference transverse to the longitudinal axis of the fuse component (1), is provided at the end regions of the half-shells (5a, 5b).

10. Fuse component (1) according to Claim 9, **characterized in that** the end cap (4) has an inwardly directed projection (11) which engages into the groove (10) of the insulation body (3).

11. Fuse component (1) according to at least one of the preceding claims, **characterized in that** the end cap (4) and the insulation body (3) are connected to one another by crimping.

12. Fuse component (1) according to at least one of the preceding claims, **characterized in that** the channel (6) receives the fusible element (2) without gaps.

13. Fuse component (1) according to at least one of the preceding claims, **characterized in that** the end cap (4) and the fusible element (2) make electrical contact with one another by laser soldering, resistance soldering or induction soldering.

14. Fuse component (1) according to at least one of the preceding claims, **characterized in that** a high DC voltage rated breaking capacity is provided, without the use of additional extinguishing means.

15. Fuse component (1) according to at least one of the preceding claims, **characterized in that** the end caps (4) and the insulation housing (3) at least substantially form a plane and therefore ensure flat contact on printed circuit boards.

## Revendications

1. Composant de fusible de sécurité (1), pourvu d'un conducteur fusible (2),
le conducteur fusible (2) se trouvant à l'intérieur d'un corps isolant (3) et
le conducteur fusible (2) s'étendant entre les deux faces frontales du corps isolant (3),
les faces frontales du corps isolant (3) étant fermées chacune par des capuchons d'extrémité (4) conducteurs d'électricité et
les capuchons d'extrémité (4) étant en contact électrique avec le conducteur fusible (2),
le corps isolant (3) étant composé d'au moins deux coques (5a, 5b) et lorsqu'elles sont assemblées, les coques (5a, 5b) formant un canal (6) réceptionnant le conducteur fusible (2),
le canal (6) s'étendant à la parallèle de la direction longitudinale du corps isolant (3), de préférence le long de l'axe médian de celui-ci, lorsqu'elles sont assemblées, les coques (5a, 5b) étant fixées en direction axiale l'une par rapport à l'autre par au moins un échelon (7),
**caractérisé en ce que**
la coque (5a, 5b) respective présente une section transversale configurée au moins sensiblement en forme de L et
une languette d'enclenchement (9) prévue sur la coque (par ex. 5a) s'engage dans un évidement (8) prévu sur l'autre coque (par ex. 5b).

2. Composant de fusible de sécurité (1) selon la revendication 1, **caractérisé en ce que** l'ensemble du corps isolant (5) est constitué d'au moins deux coques (5a, 5b), s'étendant de préférence en direction longitudinale.

3. Composant de fusible de sécurité (1) selon la revendication 1 ou 2, **caractérisé en ce que** les coques (5a, 5b) présentent une forme s'engageant mutuellement.

4. Composant de fusible de sécurité (1) selon au moins l'une quelconque des revendications précédentes, **caractérisé en ce que** les coques (5a, 5b) sont des pièces moulées par injection.

5. Composant de fusible de sécurité (1) selon au moins l'une quelconque des revendications précédentes, **caractérisé en ce que** les coques présentent une forme identique.

6. Composant de fusible de sécurité (1) selon au moins l'une quelconque des revendications précédentes, **caractérisé en ce que** le conducteur fusible (2) comporte des extrémités (15a, 15b) coudées.

7. Composant de fusible de sécurité (1) selon la revendication 6, **caractérisé en ce que** l'extrémité respective (15a ou 15b) du conducteur fusible (2) se trouve dans un ajustement serré entre la paroi intérieure frontale du capuchon (6) respectif et la face frontale respective du corps isolant (3).

8. Composant de fusible de sécurité (1) selon au moins l'une quelconque des revendications précédentes, **caractérisé en ce que** les demi-coques (5a, 5b) sont directement reliées l'une à l'autre de manière indissociable à l'aide de moyens de liaison.

9. Composant de fusible de sécurité (1) selon au moins l'une quelconque des revendications précédentes, **caractérisé en ce que** sur les zones d'extrémité des demi-coques (5a, 5b) est prévu un creux (10), de préférence une rainure s'étendant le long de la périphérie, à la transversale de l'axe longitudinal du composant de fusible de sécurité (1).

10. Composant de fusible de sécurité (1) selon la revendication 9, **caractérisé en ce que** le capuchon d'extrémité (4) comporte une saillie (11) dirigée vers l'intérieur, qui s'engage dans la rainure (10) du corps isolant (3).

11. Composant de fusible de sécurité (1) selon au moins l'une quelconque des revendications précédentes, **caractérisé en ce que** le capuchon d'extrémité (4) et le corps isolant (3) sont reliés entre eux par sertissage.

12. Composant de fusible de sécurité (1) selon au moins l'une quelconque des revendications précédentes, **caractérisé en ce que** le canal (6) réceptionne le conducteur fusible (2) sans aucun interstice.

13. Composant de fusible de sécurité (1) selon au moins l'une quelconque des revendications précédentes, **caractérisé en ce que** le capuchon d'extrémité (4) et le conducteur fusible (2) sont mis en contact électrique l'un avec l'autre par brasage au laser, par brasage à résistance ou par brasage à induction.

14. Composant de fusible de sécurité (1) selon au moins l'une des revendications précédentes, **caractérisé en ce qu'**une capacité assignée de coupure élevée à tension continue est donnée sans utilisation d'agents extincteurs supplémentaires.

15. Composant de fusible de sécurité (1) selon au moins l'une quelconque des revendications précédentes, **caractérisé en ce que** les capuchons d'extrémité (4) et le boîtier isolant (3) forment au moins sensiblement un plan et assurent ainsi une application plane sur des cartes de circuit imprimé.
